# EUROPÄISCHE PATENTSCHRIFT

(11) **EP 1 201 156 B1**
(45) Veröffentlichungstag und Bekanntmachung des Hinweises auf die Patenterteilung: **28.12.2005**
(21) Anmeldenummer: 01811026.2
(22) Anmeldetag: 19.10.2001
(51) Int. Cl.: A47B 13/02, A47B 3/06

(54) **Tisch**
Table
Table

(30) Priorität: 19.10.2000 CH 205000
(43) Veröffentlichungstag der Anmeldung: 02.05.2002
(73) Patentinhaber: Vitra Patente AG, 4132 Muttenz (CH)
(72) Erfinder: Bräuning, Egon, 79576 Weil am Rhein (DE)
(74) Vertreter: Ullrich, Gerhard

(56) Entgegenhaltungen:
- EP-A- 0 642 751
- EP-A- 1 129 642
- DE-U- 8 710 178
- DE-U- 9 108 320
- DE-U- 29 615 610
- US-A- 4 064 815

## Beschreibung

### Anwendungsgebiet der Erfindung

Die vorliegende Erfindung bezieht sich auf einen Tisch mit einer Halterung für die Füsse, wobei der Tisch verschiedenste Konfigurationen und Höhen aufweisen kann. In den Begriff sind u.a. Küchen-, Garten- ,Blumen- und Abstelltische einbezogen. Die Füsse sind stangenförmig und an der Unterseite der Tischplatte lösbar befestigt. Ein jeder Fuss besteht aus einem unter der Tischplatte verlaufenden ersten Abschnitt sowie einem davon abgewinkelten, sich zumindest im Prinzip vertikal zum Boden erstreckenden zweiten Abschnitt.

### Stand der Technik

Je nach Art des Tisches, der verwendeten Materialien und seiner Preisklasse sind die unterschiedlichsten Halterungen für lösbare oder einklappbare Füsse bekannt. Der Zweck von lösbaren oder einklappbaren Füssen ist die Raumersparnis beim Transport, beim Vertrieb und der Lagerung derartiger Tische.

Bekannt sind Tische mit Scharnieren unterhalb der Tischplatte, um die Füsse einklappen zu können, wenn der Tisch transportiert, eingelagert oder abgestellt wird. Damit sind die Füsse zwar schwenkbar, aber bereits fest an der Tischplatte angeordnet, so dass die Möglichkeiten der Raumersparnis, wie im zerlegten Zustand, nicht gegeben sind. In die Tischplatte und die Füsse zerlegte Tische werden ebenfalls bereits hergestellt und vertrieben, um deren Vorteile des raumsparenden Transports, Vertriebs und Lagerung nutzen zu können. Bei solchen Halterungen muss der Nutzer jedoch selbst die Füsse mit Werkzeugen anschrauben oder die Mechanik erlaubt ein Eindrehen der Füsse in eine Halterung, die entweder recht aufwendig ist oder kaum eine dauerhafte Stabilität gewährleistet.

Ein Tischuntergestell gemäss der DE 296 15 610 U beinhaltet je nach Gestalt und Dimensionierung der Tischplatte einen oder mehrere an der Unterseite der Tischplatte zu befestigende Montageteller. Diese besitzen jeweils eine zentrisch angeordnete, zylinderförmige Buchse, von der sich radial rohrförmige Steckaufnahmen nach aussen erstrecken, die konstante Winkel zwischen sich einschliessen und in einer Ebene liegen. Zum Tischuntergestell gehören ferner einteilige Winkelstreben mit einer Horizontalstrebe und einer vertikalen Beinstrebe. Von der dem Montageteller zugewandten Stirnseite der Horizontalstrebe erstreckt sich ein keilartiges Einsteckelement, dessen Querschnitt sich in Richtung auf sein freies Ende zu konisch verjüngt. Die Steckaufnahmen weisen am äusseren Ende eine zu den Einsteckelementen komplementäre Form auf. Beim Aufbauen des Tischuntergestells werden die Einsteckelemente in die Steckaufnahmen des Montagetellers eingeführt und darin befestigt.

In der US 4 064 815 wird eine Halterung für die ein- und ausklappbaren Füsse offenbart. In beiden Positionen sind die T-förmigen Füsse durch Aufsteckhülsen gegen unbeabsichtigtes Aus- oder Einklappen gesichert. Der einzelne Fuss besteht aus einem horizontal verlaufenden Querrohr und dem T-artig davon abgehenden Standbein. In den Eckbereichen der Tischplattenunterseite sind von einem Gehäuse umgebene Drehlager angeordnet, die ein Federelement und eine zweiteilige Kupplung enthalten. An einem der beiden jedem Querrohr zugeordneten Drehlager ist eine erste Aufsteckhülse als primäres Kupplungsteil befestigt, während die zweite Aufsteckhülse als sekundäres Kupplungsteil am Querrohr montiert ist. Im ungesicherten Zustand können die Querrohre frei um ihre Längsachse geschwenkt werden. Mittels der beiden Aufsteckhülsen werden die Füsse entweder in senkrechter Gebrauchsstellung oder in horizontaler Transportstellung arretiert. Das Federelement drückt die an den Querrohren befestigte zweite Aufsteckhülse gegen die am Drehlager befestigte erste Aufsteckhülse. Kommen die beiden Aufsteckhülsen miteinander in Eingriff wird das Querrohr fixiert und damit in seiner momentanen Stellung gehalten. Das Federelement bewirkt das Einrasten der zweiten Aufsteckhülse in die erste Aufsteckhülse, und zum Entriegeln der Füsse muss man die beiden Kupplungsteile gegen die Federwirkung ausser Eingriff bringen.

### Aufgabe der Erfindung

Angesichts der bisher noch unvollkommenen Tische mit einfach montierbaren und demontierbaren Tischfüssen, liegt der Erfindung die Aufgabe zugrunde, einen Tisch zu schaffen, der es ermöglicht, die Tischfüsse ohne Werkzeuge an der Tischplatte anzubringen. Zugleich soll sich der bisherige konstruktive und materielle Aufwand verringern sowie eine zuverlässige Standfestigkeit des Tisches erbringen. Auch bei lebhafter Benutzung, wie z.B. in einem Gartenlokal, dürfen sich die angebrachten Füsse nicht lockern. Schliesslich soll sich der Tisch in Serie zu effizientem Aufwand herstellen lassen.

### Übersicht über die Erfindung

Der Tisch weist eine Halterung für die stangenförmigen Füsse auf, die an der Unterseite der Tischplatte befestigt sind. Ein Fuss besteht aus einem unter der Tischplatte verlaufenden ersten Abschnitt sowie einem davon abgewinkelten, sich zumindest im Prinzip vertikal zum Boden erstreckenden zweiten Abschnitt. An der Unterseite der Tischplatte ist zentrisch ein Basisteil befestigt, vorzugsweise angeschraubt. In der Erstreckungsrichtung jedes ersten Abschnitts der Füsse unter der Tischplatte ist jeweils ein primäres Kupplungsteil fest angeordnet, z.B. ebenfalls angeschraubt. Auf jedem ersten Abschnitt ist ein sekundäres Kupplungsteil befestigt, z.B. wiederum aufgeschraubt, welches zusammen mit dem zugehörigen primären Kupplungsteil eine Kupplung bildet. Das sekundäre Kupplungsteil ist dem primären Kupplungsteil in Richtung des Basisteils vorgelagert. Jeder Fuss lässt sich mit seinem am ersten Abschnitt vorhandenen Steckende am Basisteil, gegen die Wirkung eines Federelements, lösbar andocken. Das Federelement drückt den angedockten Fuss mit dem daran befestigten sekundären Kupplungsteil an das zugehörige primäre Kupplungsteil, beide Kupplungsteile weisen formschlüssig ineinander greifende Konturen auf.

Nachstehende Details betreffen spezielle, vorteilhafte Ausführungsformen des erfindungsgemässen Tisches: Zumindest drei, vorzugsweise vier Füsse, tragen die Tischplatte, wobei die ersten Abschnitte der Füsse zumindest im wesentlichen horizontal unter der Tischplatte verlaufen. Das Basisteil nimmt zumindest drei, vorzugsweise vier Füsse, angedockt auf. Am Steckende ist ein Steckzapfen mit einer Kopfpartie zum Andocken am Basisteil vorhanden. Das Basisteil besitzt entsprechend der Anzahl der vorgesehenen Füsse eine korrespondierende Anzahl von Kavitäten, die auf die zulaufenden Steckenden ausgerichtet sind. Nach oben sind die Kavitäten zunächst gänzlich offen, wobei jedoch die Oberseite des Basisteils nach der Montage von der Tischplatte überdeckt wird. Die Peripherie jeder Kavität ist partiell von einer Aussenwandung abgeschlossen, die jedoch einen radialen Einstich sowie eine an der Oberseite des Basisteils gelegene Aussparung besitzt. Die Aussparung ist keilförmig und verengt sich in Richtung des Zentrums des Basisteils. In jeder Kavität liegt eine Schraubenfeder, die sich mit Vorspannung gegen die Aussenwandung abstützt. Das Basisteil besitzt vier kreuzförmig zueinander stehende Kavitäten und zum Befestigen des Basisteils an der Tischplatte sind vorzugsweise Schraubenlöcher am Basisteil vorgesehen.

Die Kopfpartie eines jeden in den Steckenden der Füsse sitzenden Steckzapfens hat eine seine Schaftpartie senkrecht abschliessende Grundplatte, welche die Oberseite der Schaftpartie überragt. Die mit einer Oberflächenprofilierung versehene Schaftpartie ist zum Einsetzen in die offenen Steckenden der vorzugsweise aus Rohr bestehenden Füsse vorgesehen. Oben von der Grundplatte erstreckt sich eine horizontal abgewinkelte Keilzunge entgegen der axialen Erstreckung der Schaftpartie. Auf der Seite der Keilzunge ist ein vertikaler Mittelsteg T-förmig auf die Grundplatte aufgesetzt, wobei der Mittelsteg von unten an die Keilzunge T-förmig ansetzt und unten mit der Grundplatte endet. Im angedockten Zustand kommt die Keilzunge in der keilförmigen Aussparung zu liegen und der vertikale Mittelsteg ist in den radialen Einstich eingefahren, wobei zugleich die Vorderkanten des Mittelstegs und der Keilzunge das in der Kavität liegende Federelement weiter zusammendrücken. An der Unterseite beider Kupplungsteile ist eine Auskehlung vorhanden, um darin den Querschnitt des Fusses partiell einzubetten. Die zum Eingriff miteinander bestimmten Konturen sind einerseits Keilkonturen und andererseits dazu komplementäre Nuten.

Das primäre Kupplungsteil ist von sichelförmiger Gestalt, indem die dem sekundären Kupplungsteil zugewandte periphere Kontaktfläche konkav, parabelartig ausgeschnitten ist. Das zur Befestigung auf der Oberseite des Horizontalabschnitts des Fusses vorgesehene sekundäre Kupplungsteil ist von komplementärer linsenförmiger Gestalt, mit einer dem primären Kupplungsteil zugewandten periphere Kontaktfläche von konvexem, parabelartigen Zuschnitt. An der konkaven Kontaktfläche ist jeweils im äusseren Bereich eine Keilkontur vorhanden, die sich horizontal in zentrischer Richtung erstreckt. Die komplementäre Kontaktfläche ist mit zwei Nuten versehen, wodurch bei zusammengefügter Kupplung die Keilkonturen formschlüssig in die Nuten eingreifen. Zum Befestigen weisen beide Kupplungsteile vorzugsweise Schraubenlöcher auf.

Für das Übereinanderstapeln mehrerer Tische sind kegelähnliche Stapelzapfen vorgesehen, die sich jeweils von der zugänglichen Unterseite in das sekundäre Kupplungsteil einstecken lassen. Der Stapelzapfen besitzt zum Umfassen des Querschnitts des Fusses eine Auskehlung sowie zum lösbaren Befestigen zwei Rasthaken. Komplementär zu den Rasthaken besitzt das sekundäre Kupplungsteil im Bereich der Schraubenlöcher Eingriffskonturen zur Verankerung der Rasthaken.

Das Basisteil ist ein im Prinzip flacher zylindrischer oder quadratischer Körper. Die aus dem primären und dem sekundären Kupplungsteil zusammengesetzte Kupplung ergibt auch einen im Prinzip flachen zylindrischen oder quadratischen Körper. Das Basisteil, die Kupplung, die Steckzapfen sowie die Stapelzapfen lassen sich günstig im Kunststoff-Spritzverfahren herstellen.

Zur Verhinderung des unbeabsichtigten Lösens eines Fusses aus der jeweiligen Kupplung und dem Basisteil, ist an dessen Unterseite eine verstellbare Sicherungsscheibe angeordnet. Die Sicherungsscheibe weist komplementär zu den radialen Einstichen am Basisteil Einbuchtungen auf. In der blockierenden Drehstellung der Sicherungsscheibe liegen deren Einbuchtungen nicht im Bereich der Einstiche, wodurch das tiefere Einschieben von Steckzapfen in den jeweiligen Einstich unmöglich ist und sich damit die jeweilige Kupplung nicht trennen lässt. Hingegen in der offenen Drehstellung der Sicherungsscheibe kommen deren Einbuchtungen im Bereich der Einstiche zu liegen. Nur jetzt ist das tiefere Einschieben von Steckzapfen in den jeweiligen Einstich möglich und die jeweilige Kupplung kann zum Entfernen des Fusses getrennt werden.

Die besonderen Vorteile des erfindungsgemässen Tisches ergeben sich zunächst aus den erreichten funktionalen Verbesserungen für den Benutzer durch die erreichte Montagefreundlichkeit. Weitere Vorteile resultieren aus der Raumersparnis bei Transport und Lagerung auf Seiten der Hersteller, Händler und Grossanwender, wie Gastwirte, Kurverwaltungen oder Veranstalter.

### Kurzbeschreibung der beigefügten Zeichnungen

Es zeigen:
- Figur 1:: einen Tisch, in frontaler Perspektivansicht;
- Figur 2A:: den Tisch gemäss Figur 1A, in Perspektivansicht unter die Tischplatte;
- Figur 2B:: den Tisch gemäss Figur 2A, in Explosivansicht;
- Figur 3A:: einen Tischfuss in ein Basisteil eingesteckt und mit beiden Kupplungshälften versehen, in Perspektivansicht;
- Figur 3B:: das Basisteil aus Figur 3A, mit zwei eingesteckten und zwei angenäherten Steckenden von Tischfüssen, in Perspektivansicht;
- Figur 3C:: die Kupplungshälften aus Figur 3A, mit auf den Tischfuss aufgesetzter sekundärer Kupplungshälfte und zur Befestigung an der Tischplatte bestimmter primärer Kupplungshälfte, in Perspektivansicht;
- Figur 4A:: die Anordnung gemäss Figur 3A im verriegelten Zustand, ohne Tischplatte, in der Draufsicht;
- Figur 4B:: die Anordnung gemäss Figur 4A, mit Tischplatte, in der Seitenansicht;
- Figur 4C:: das Basisteil aus Figur 4A, in vergrösserter Draufsicht;
- Figur 4D:: das Basisteil aus Figur 4B, in vergrösserter Seitenansicht;
- Figur 4E:: die Kupplung aus Figur 4A, in vergrösserter Draufsicht;
- Figur 4F:: die Kupplung aus Figur 4B, in vergrösserter Seitenansicht;
- Figur 5A:: die Anordnung gemäss Figur 3A im entriegelten Zustand, ohne Tischplatte, in der Draufsicht;
- Figur 5B:: die Anordnung gemäss Figur 5A, mit Tischplatte, in der Seitenansicht;
- Figur 5C:: das Basisteil aus Figur 5A, in vergrösserter Draufsicht;
- Figur 5D:: das Basisteil aus Figur 5B, in vergrösserter Seitenansicht;
- Figur 5E:: die Kupplung aus Figur 5A, in vergrösserter Draufsicht;
- Figur 5F:: die Kupplung aus Figur 5B, in vergrösserter Seitenansicht;
- Figur 6:: einen Stapelzapfen aus Figur 4B, in Perspektivansicht.
- Figur 7A:: die Darstellung ähnlich zur Figur 2B, zusätzlich mit einer Sicherungsscheibe für das Basisteil;
- Figur 7B:: die Darstellung ähnlich zur Figur 3B, mit der zusätzlichen Sicherungsscheibe für das Basisteil, in Explosivansicht;
- Figur 7C:: das Basisteil und die Sicherungsscheibe gemäss Figur 7B, im Vertikalschnitt;
- Figur 8A:: ein Steckende eines Fusses mit Steckzapfen versehen, in das Basisteil eingesteckt und der Sicherungsscheibe in arretierender Position, in der Ansicht von unten;
- Figur 8B:: die Anordnung gemäss Figur 8A, im vertikalen Teilschnitt;
- Figur 9A:: die Anordnung und Ansicht gemäss Figur 8A, mit der Sicherungsscheibe in offener Position;
- Figur 9B:: die Anordnung gemäss Figur 9A, im vertikalen Teilschnitt;
- Figur 10:: vier Tische gemäss Figur 1A in gestapelter Anordnung, in Perspektivansicht;
- Figur 11A:: zwei Tische gemäss Figur 1A in gestapelter Anordnung, in Frontansicht;
- Figur 11B:: die Stapelanordnung gemäss Figur 11A, in Draufsicht; und
- Figur 11C:: die Ansicht gemäss Figur 11B, als transparente Prinzipdarstellung.

### Ausführungsbeispiele

Anhand der beigefügten Zeichnungen erfolgt nachstehend die detaillierte Beschreibung eines Ausführungsbeispiels des erfindungsgemässen Tisches.

Für die gesamte weitere Beschreibung gilt folgende Festlegung: Sind in einer Figur zum Zweck zeichnerischer Eindeutigkeit Bezugsziffern enthalten, aber im unmittelbar zugehörigen Beschreibungstext nicht erläutert, so wird auf deren Erwähnung in vorangehenden oder nachfolgenden Figurenbeschreibungen Bezug genommen. Im Interesse der Übersichtlichkeit wird auf die wiederholte Bezeichnung von Bauteilen in weiteren Figuren zumeist verzichtet, sofern zeichnerisch eindeutig erkennbar ist, dass es sich um "wiederkehrende" Bauteile handelt.

### Figur 1

Der gezeigte Tisch besteht aus einer Tischplatte **1**, die rund oder eine andere Geometrien aufweisen kann und auf vier, auf dem Boden aufsetzenden Füssen **2** ruht. Zum Erreichen der Stapelbarkeit des Tisches erstreckten sich die Vertikalabschnitte **22** der Füsse **2** ausserhalb der von der Tischplatte **1** überschatteten Fläche.

### Figuren 2A und 2B

Bei der Ansicht unter die Tischplatte **1** wird die darunter angeordnete Halterung einsehbar. Ein Basisteil **3** ist zentrisch an der Unterseite **10** der Tischplatte **1** befestigt, vorzugsweise angeschraubt. Symmetrisch verteilt sind an der Unterseite **10** der Tischplatte **1,** nahe deren Aussenrand **11,** vier zweiteilige Kupplungen **4** angeordnet. Jede Kupplung **4** besteht aus einem primären Kupplungsteil **5** und einem sekundären Kupplungsteil **6.** Die primären Kupplungsteile **5** sind ebenfalls an der Unterseite **10** der Tischplatte **1** befestigt, vorzugsweise wiederum angeschraubt. Jeweils ein sekundäres Kupplungsteil **6** hingegen ist an jedem Fuss **2** befestigt, und zwar auf der Oberseite des unter der Tischplatte **1** verlaufenden Horizontalabschnitts **21.** Vorzugsweise geschieht die Befestigung wiederum mittels Schrauben.

Die vier vorhandenen Füsse **2** erstrecken sich von der Peripherie des Basisteils **3** als Horizontalabschnitte **21** über den Aussenrand **11** hinaus, wo sie rechtwinklig abgebogen in Vertikalabschnitte **22** übergehen, die mit ihren unteren Enden **23** am Boden aufsetzen. Üblicherweise ist hier ein Gleiter **24** eingesetzt. In den dem Basisteil **3** zugewandten Steckenden **20** der Füsse **2** sitzen Steckzapfen **7,** welche zum Andocken an das Basisteil **3** bestimmt sind. Im vollständig montierten Zustand greifen die sekundären und primären Kupplungsteile **6,5** ineinander, wobei die sekundären Kupplungsteile **6** den primären Kupplungsteilen **5** in Richtung des Basisteils **3** vorgesetzt sind, und alle vier Steckzapfen **7** sind an das Basisteil **3** angedockt. Die Steckzapfen **7** besitzen zunächst eine Schaftpartie **70,** die mit einer Oberflächenprofilierung **71** versehen, zum Einsetzen in die offenen Steckenden **20** der aus Rohr bestehenden Füsse **2** vorgesehen ist. Ferner weisen die Steckzapfen **7** eine aus den Steckenden **20** herausragende Kopfpartie **72** auf, die dem Andocken an das Basisteil **3** dient.

### Figuren 3A und 3B

Das Basisteil **3** ist im Prinzip ein flach-zylindrischer Körper, der entsprechend den vier anzudockenden Steckenden **20** der vier Füsse **2,** auch vier Kavitäten **30** besitzt, die kreuzförmig zueinander stehen und auf die zulaufenden Steckenden **20** ausgerichtet sind. Nach oben sind die Kavitäten **30** zunächst gänzlich offen, wobei jedoch die Oberseite des Basisteils **3** nach der Montage von der Tischplatte **1** überdeckt ist. Die Peripherie jeder Kavität **30** ist partiell von einer Aussenwandung **31** abgeschlossen, die jedoch einen radialen Einstich **32** sowie eine an der Oberseite des Basisteils **3** gelegene Aussparung **33** besitzt. Die Aussparung **33** ist keilförmig und verengt sich in Richtung des Zentrums des Basisteils **3.** Durch das Basisteil **3** erstrecken sich vier Schraubenlöcher **34** zum Befestigen an der Tischplatte **1.** In jeder Kavität **30** liegt eine Schraubenfeder **35,** die sich mit Vorspannung gegen die Aussenwandung **31** abstützt.

Die Kopfpartie **72** eines jeden in den Steckenden **20** der Füsse **2** sitzenden Steckzapfens **7** besteht aus einer seine Schaftpartie **70** senkrecht abschliessenden Grundplatte **73,** welche die Oberseite der Schaftpartie **70** überragt. Oben von der Grundplatte **73** erstreckt sich eine horizontal abgewinkelte Keilzunge **74** entgegen der axialen Erstreckung der Schaftpartie **70.** Auf der Seite der Keilzunge **74** ist ein vertikaler Mittelsteg **75** T-förmig auf die Grundplatte **73** aufgesetzt. Der Mittelsteg **75** setzt von unten an die Keilzunge **74** T-förmig an und endet unten mit der Grundplatte **73.** Im angedockten Zustand kommt die Keilzunge **74** in der keilförmigen Aussparung **33** zu liegen und der vertikale Mittelsteg **75** ist in den radialen Einstich **32** eingefahren. Zugleich drücken die Vorderkanten des Mittelstegs **75** und der Keilzunge **74** die in der Kavität **30** liegende Schraubenfeder **35** weiter zusammen. Das Basisteil **3** sowie die Steckzapfen **7** lassen sich vorteilhaft im Kunststoff-Spritzverfahren herstellen.

### Figuren 3A und 3C

Die aus dem primären und dem sekundären Kupplungsteil **5,6** zusammengesetzte Kupplung **4** ergibt im Prinzip auch einen flach-zylindrischen Körper. Das zur Befestigung an der Unterseite **10** der Tischplatte **1** vorgesehene primäre Kupplungsteil **5** ist von sichelförmiger Gestalt, d.h. die dem sekundären Kupplungsteil **6** zugewandte periphere Kontaktfläche **50** ist konkav, parabelartig ausgeschnitten. Das zur Befestigung auf der Oberseite des Horizontalabschnitts **21** des Fusses **2** vorgesehene sekundäre Kupplungsteil **6** ist von komplementärer linsenförmiger Gestalt, d.h. die dem primären Kupplungsteil **5** zugewandte periphere Kontaktfläche **60** ist konvex, parabelartig ausgebaucht. An der Unterseite beider Kupplungsteile **5,6** ist eine Auskehlung **52,62** vorhanden, um darin den Querschnitt des Fusses **2** partiell einzubetten, nämlich, wenn das sekundäre Kupplungsteil **6** auf dem Fuss **2** befestigt ist und wenn der Fuss **2** an das Basisteil **3** angedockt ist, also beide Kupplungsteile **5,6** zusammengefügt sind und der Horizontalabschnitt **21** des Fusses **2** auch im primären Kupplungsteil **5** liegt. An der konkaven Kontaktfläche **50** ist jeweils im äusseren Bereich eine Keilkontur **51** vorhanden, die sich horizontal in zentrischer Richtung erstreckt. Die komplementäre Kontaktfläche **60** ist mit zwei Nuten **61** versehen, so dass bei zusammengefügter Kupplung **4** die Keilkonturen **51** formschlüssig in die Nuten **61** eingreifen. Zum Befestigen besitzen beide Kupplungsteile **5,6** Schraubenlöcher **53,63.**

### Figur 4A bis 4F

Im verriegelten Zustand ist die Kopfpartie **72** des im Steckende **20** des Fusses **2** eingesetzten Steckzapfens **7** am Basisteil **3** angedockt, indem die Keilzunge **74** in die Aussparung **33** und der Mittelsteg **75** in den Einstich **32** eingefahren ist. Die Schraubenfeder **35** drückt gegen die Keilzunge **74** und den Mittelsteg **75** und schiebt damit den Fuss mit dem daran befestigten sekundären Kupplungsteil **6** auf das an der Tischplatte **1** befestigte primäre Kupplungsteil **5.** Auf der Seite des Basisteils **3** entsteht damit zwischen der Aussparung **33** und der Keilzunge **74** ein Spalt **S.** In jedem Fall aber bleibt die Keilzunge **74** in der Aussparung **33** auf der Aussenwandung **31** aufliegen und der Mittelsteg **75** im Einstich **32** stecken, da die Schraubenfeder **35** innerlich der Aussenwandung **31** anschlägt und den Fuss **2** nicht weiter ausschieben kann.

Auf der Seite der Kupplung **3** wird durch den Druck der Schraubenfeder **35** das sekundäre Kupplungsteil **6** gegen das primäre Kupplungsteil **5** gedrückt. Hierbei geraten die Kontaktflächen **60,50** nahe zusammen, so dass die Keilkonturen **51** mit den Nuten **61** in Eingriff kommen. Damit ist der eingesetzte Fuss **2** sicher unter der Tischplatte **1** gehaltert. Am Basisteil **3** kann der Steckzapfen **7** und damit das Steckende **20** des Fusses **2** weder nach oben noch nach unten entweichen. Nach oben stösst die Keilzunge **74** gegen die Tischplatte **1** und nach unten sitzt die Keilzunge **74** auf der Aussenwandung **31** auf. An der Kupplung **4** kann sich das sekundäre Kupplungsteil **6** mit dem angeschraubten Fuss **2** nicht vom primären Kupplungsteil **5** entfernen. In der axialen Richtung des Fusses **2** drückt die Schraubenfeder **35** die Kupplungsteile **5,6** zusammen und ein Auseinanderfahren in senkrechter Richtung ist durch den Eingriff zwischen den Keilkonturen **51** mit den Nuten **61** unmöglich. Auf gleiche Weise werden die übrigen drei Füsse **2** zwischen dem Basisteil **3** und den drei zugehörigen Kupplungen **4** gehalten.

### Figuren 5A bis 5F

Im entriegelten Zustand, der das Einsetzen des Fusses **2** oder seine Demontage von der Tischplatte **1** erlaubt, ist die Kopfpartie **72** des im Steckende **20** des Fusses **2** eingesetzten Steckzapfens **7** weiter in das Basisteil **3** eingeschoben. Die Keilzunge **74** dringt tiefer in die Aussparung **33** ein und der Mittelsteg **75** ist weiter in den Einstich **32** eingefahren. Um dieses zu erreichen, muss man den Fuss **2** in axialer Richtung des Horizontalabschnitts **21** gegen den Druck der Schraubenfeder **35** in Richtung des Basisteils **3** schieben. Die Keilzunge **74** und der Mittelsteg **75** drücken die Schraubenfeder **35** axial zusammen, d.h. weg von der inneren Seite der Aussenwandung **31.** Der Spalt **S** zwischen der Keilzunge **74** und der Aussparung **33** ist vermindert oder gänzlich geschlossen. Durch die Verschiebung des Fusses **2,** entfernt sich das sekundäre Kupplungsteil **6** vom primären Kupplungsteil **5,** so dass die Keilkonturen **51** aus den Nuten **61** ausfahren. Damit lässt sich der Fuss **2** zunächst im Bereich der Kupplung **4** von der Tischplatte **1** wegschwenken und dann die Keilzunge **74** aus der Aussparung **33** herausziehen.

Im umgekehrten Ablauf geschieht das Einsetzen des Fusses **2.** Zunächst muss man die Keilzunge **74** bei angewinkeltem Fuss in die Aussparung **33** einschieben und die Kontaktflächen **50,60** der Kupplungsteile **5,6** einander annähern. Mit weiterem Einschieben der Kopfpartie **72** des Steckzapfens **7** in das Basisteil **3,** gegen den Druck der Schraubenfeder **35,** lassen sich die beiden Kupplungsteile **5,6** in eine Horizontalebene bringen. Wenn man jetzt der Schraubenfeder **35** nicht mehr entgegenwirkt, schiebt sich das sekundäre Kupplungsteil **6** an das an der Unterseite **11** der Tischplatte **1** befestigte primäre Kupplungsteil **5** und die Keilkonturen **51** springen in die Nuten **61.** In gleicher Weise lassen alle vier Füsse **2** montieren bzw. demontieren.

### Figuren 1B, 4E, 4F und 6

Für das Übereinanderstapeln mehrerer Tische sind kegelähnliche Stapelzapfen **8** vorgesehen, die jeweils von der zugänglichen Unterseite in das sekundäre Kupplungsteil **6** einsteckbar sind. Der Stapelzapfen **8** weist eine Auskehlung **82** zum Umfassen des Querschnitts des Fusses **2** sowie zwei Rasthaken **84** auf. Komplementär zu den Rasthaken **84** besitzt das sekundäre Kupplungsteil **6** im Bereich der Schraubenlöcher **63** Eingriffskonturen **64** zur lösbaren Verankerung der Rasthaken **84.** Die Unterkanten aller vier eingesetzten Stapelzapfen **8** setzen auf der Oberseite der Tischplatte **1** des darunter gestapelten Tisches auf. Die Stapelzapfen **8** bewirken sowohl eine Stabilisierung einer Anzahl aufgestapelter Tische als auch die Schonung der Tischplatten **1**.

### Figuren 7A bis 7C

Im Vergleich zu den bisherigen Figuren - siehe insbesondere die ähnlichen Figuren 2B und 3B - ist zur Verhinderung des unbeabsichtigten Lösens eines Fusses **2** aus der Kupplung **4** und dem Basisteil **3,** die Halterung nun ergänzend mit einer Sicherungsscheibe **300** ausgestattet. Die Sicherungsscheibe **300** wird an der Unterseite des Basisteils **3** mittels eines zentrisch eingesetzten Befestigungselements **310,** z.B. einer Schraube befestigt, die im Basisteil **3** in eine Zentralbohrung **36** hineinragt und dort in ein Innengewinde **37** eingreift. Zur Aufnahme des Befestigungselements **310** besitzt das Basisteil **3** an seinem Aussenumfang einen nach unten weisenden Kragen **38,** der eine Erhöhung der Aussenwand **31** darstellt und deckungsgleich zu den Einstichen **32** Durchbrüche **39** (s. Figur 8A) aufweist.

Die Sicherungsscheibe **300** hat eine zentrische Bohrung **301** zum Durchtritt des Befestigungselements **310** sowie vier vom Aussenumfang der Sicherungsscheibe **300** in Richtung der zentrischen Bohrung **301** orientierte Einbuchtungen **302,** die zueinander um je 90° versetzt sind und damit, bei entsprechender Drehstellung der Sicherungsscheibe **300,** kongruent zu den Einstichen **32** zu liegen kommen. Das vorzugsweise verliergesichert angeordnete Befestigungselement **310** lässt sich anziehen und lockern, so dass die Sicherungsscheibe **300** feststeht oder um die durch das Befestigungselement **310** gebildete Drehachse verdreht werden kann. Zum Anziehen bzw. Lockern des Befestigungselements **310,** ist in dessen Kopf **311** eine von aussen zugängliche Eingriffskontur **312,** z.B. ein simpler Querschlitz, vorhanden, so dass kein besonderes Werkzeug erforderlich ist, sondern beispielsweise mit einer Münze das Verstellen des Befestigungselements **310** erfolgen kann. Im eingesetzten Zustand ist die Sicherungsscheibe **300** vom Kragen **38** am Basisteil **3** umgeben, der Kopf **311** des Befestigungselements **310** liegt in der Sicherungsscheibe **300** in einem Sitz **303,** während der Schaft **313** durch die zentrische Bohrung **301** in die Zentralbohrung **36** hineinragt.

### Figuren 8A und 8B

Dieses Figurenpaar veranschaulicht, wie ein Steckzapfen **7** an einem Steckende **20** eines Fusses **2,** in das Basisteil **3** eingesteckt ist und von der Sicherungsscheibe **300** in arretierter Position gehalten wird. Die Einbuchtungen **302** der Sicherungsscheibe **300** liegen von den Einstichen **32** weggedreht, so dass der Aussenumfang der Sicherungsscheibe **300** die Vorderkante des Mittelsteges **75** des Steckzapfens **7,** welcher im Steckende **20** des Fusses **2** eingesetzt ist, am weiteren Eindringen in den Einstich **32** hindert. Damit wird der Fuss **2** in arretierter Position zwischen der Kupplung **4** mit der primären und sekundären Kupplungshälfte **5,6** einerseits und andererseits dem Basisteil **3** gehalten. Ein Lösen der Kupplungshälften **5,6,** was nur durch tieferes Einschieben des Steckzapfens **7** in den Einstich **32** am Basisteil **3** möglich wäre, ist bei dieser Drehstellung der Sicherungsscheibe **300** blockiert. Am Aussenumfang der Sicherungsscheibe **300** sind zwei zueinander beabstandete Nasen **304** vorgesehen, welche den Mittelsteg **75** zwischen sich einschliessen. Dies stellt eine zusätzliche Sicherung der blockierten Situation dar und signalisiert die korrekte Stellung der Sicherungsscheibe **300**.

### Figuren 9A und 9B

Hat man die Sicherungsscheibe **300** dagegen in eine Drehstellung bewegt, wo deren Einbuchtungen **302** in den Bereichen der Einstiche **32** zu liegen kommen, ist nun der jeweilige Einstich **32** für ein weiteres Einschieben des anstehenden Mittelstegs **75** offen. Nur in dieser Drehstellung der Sicherungsscheibe **300** ist es damit möglich, den am Fuss **2** angeordneten Steckzapfen **7** soweit in den Einstich **32** am Basisteil **3** gegen die Schraubenfeder **35** einzuschieben, dass die Kupplungshälften **5,6** ausser Eingriff kommen und der Fuss **2** von der Tischplatte **1** entfernt werden kann.

### Figuren 10 bis 11C

In der Ausführungsform stapelbarer Tische überragen die zum Boden gerichteten Vertikalabschnitte **22** der Füsse **2** den Aussenrand **11** der Tischplatte **1.** Somit schliessen die Vertikalabschnitte **22** der Füsse **2** von weiter oben aufgestapelten Tischen, die Tischplatten **1** darunter befindlicher Tische ein. Hierbei muss jeder weiter oben positionierte Tisch um die senkrechte Achse im Verhältnis zum jeweils darunter positionierten Tisch zumindest um den Querschnitt der Vertikalabschnitte **22** gedreht sein, damit die Vertikalabschnitte **22** nebeneinander Platz finden. Bei Einhaltung der engsten Drehung erreicht man die beste Ordnung und höchste Stapeldichte.

Die Unterseiten der Stapelzapfen **8,** welche an die Füsse **2,** im Bereich der Horizontalabschnitte **21,** angebracht sind, setzen schonend auf der Oberseite **12** der Tischplatte **1** des jeweils im Stapel darunter positionierten Tisches auf. Hierbei werden die Kupplungen **4,** die Horizontalabschnitte **21** der Füsse **2** sowie das Basisteil **3** mit den angesetzten Steckzapfen **7** im Abstand von der Oberseite **12** der Tischplatte **1** des jeweils darunter stehenden Tisches gehalten.

## Patentansprüche

1. Tisch mit einer Halterung sowie stangenförmigen Füsse (2), wobei der Tisch eine Tischplatte (**1**) aufweist, und:
a) die Füsse (**2**) an der Unterseite (**10**) der Tischplatte (**1**) befestigt sind;
b) die Füsse (**2**) aus einem unter der Tischplatte (**1**) verlaufenden ersten Abschnitt (**21**) sowie einem davon abgewinkelten, sich zumindest im Prinzip vertikal zum Boden erstreckenden zweiten Abschnitt (**22**) besteht;
c) ein Basisteil (**3**), welches zumindest ein Federelement (**35**) enthält, zur Befestigung an der Unterseite (**10**) der Tischplatte (**1**) bestimmt ist;
d) jeweils ein primäres Kupplungsteil (**5**) unter der Tischplatte (**1**), in der Erstreckungsrichtung jedes ersten Abschnitts (**21**) der Füsse (**2**) befestigt ist;
e) auf jedem ersten Abschnitt (**21**) ein sekundäres Kupplungsteil (**6**) befestigt ist, welches zusammen mit dem zugehörigen primären Kupplungsteil **(5)** eine Kupplung (**4**) bildet, wobei beide Kupplungsteile (**5**,**6**) formschlüssig zueinander komplementäre Konturen (**51**,**61**) aufweisen, **dadurch gekennzeichnet, dass**
f) das sekundäre Kupplungsteil (**6**) dem primären Kupplungsteil (**5**) in Richtung des Basisteils (**3**) vorgelagert ist;
g) das Basisteil (**3**) zentrisch an der Unterseite (**10**) der Tischplatte (**1**) befestigt ist;
h) am ersten Abschnitt (**21**) eines jeden Fusses (**2**) ein Steckende (**20**) vorhanden ist, welches zum lösbaren Andocken am Basisteil (**3**) bestimmt ist;
i) das Federelement (**35**) zur Einwirkung auf das Steckende (**20**) in Richtung des jeweiligen primären Kupplungsteils (**5**) bestimmt ist; und
j) beide Kupplungsteile (**5,6**) formschlüssig zueinander komplementäre Konturen (**51,61**) aufweisen, die dazu bestimmt sind, im Zustand des an das Basisteil (**3**) angedockten Steckendes (**20**) miteinander in Eingriff zu kommen.

2. Tisch nach Anspruch 1, **dadurch gekennzeichnet, dass**
a) zumindest drei, vorzugsweise vier Füsse (**2**), die Tischplatte (**1**) tragen;
b) die ersten Abschnitte (**21**) der Füsse (**2**) zumindest im wesentlichen horizontal unter der Tischplatte (**1**) verlaufen;
c) das Basisteil (**3**) zumindest drei, vorzugsweise vier Füsse (**2**), angedockt aufnimmt; und
d) am Steckende (**20**) ein Steckzapfen (**7**) mit einer Kopfpartie (**72**) zum Andocken am Basisteil (**3**) vorhanden ist.

3. Tisch nach Anspruch 1 oder 2, **dadurch gekennzeichnet, dass**
a) das Basisteil (**3**) entsprechend der Anzahl der vorgesehenen Füsse (**2**) eine korrespondierende Anzahl von Kavitäten (**30**) besitzt, die auf die zulaufenden Steckenden (**20**) ausgerichtet sind;
b) nach oben die Kavitäten (**30**) zunächst gänzlich offen sind, wobei jedoch die Oberseite des Basisteils (**3**) nach der Montage von der Tischplatte (**1**) überdeckt wird;
c) die Peripherie jeder Kavität (**30**) partiell von einer Aussenwandung (**31**) abgeschlossen ist, die jedoch einen radialen Einstich (**32**) sowie eine an der Oberseite des Basisteils (**3**) gelegene Aussparung (**33**) besitzt;
d) die Aussparung (**33**) keilförmig ist und sich in Richtung des Zentrums des Basisteils (**3**) verengt; und
e) in jeder Kavität (**30**) eine Schraubenfeder (**35**) liegt, die sich mit Vorspannung gegen die Aussenwandung (**31**) abstützt.

4. Tisch nach Anspruch 3, **dadurch gekennzeichnet, dass**
a) das Basisteil (**3**) vier kreuzförmig zueinander stehende Kavitäten (**30**) besitzt; und
b) zum Befestigen des Basisteils (**3**) an der Tischplatte (**1**) vorzugsweise Schraubenlöcher (**34**) am Basisteil (**3**) vorgesehen sind.

5. Tisch nach Anspruch 2, **dadurch gekennzeichnet, dass**
a) die Kopfpartie (**72**) eines jeden in den Steckenden (**20**) der Füsse (**2**) sitzenden Steckzapfens (**7**) eine seine Schaftpartie (**70**) senkrecht abschliessende Grundplatte (**73**) aufweist, welche die Oberseite der Schaftpartie (**70**) überragt;
b) die mit einer Oberflächenprofilierung (**71**) versehene Schaftpartie (**70**) zum Einsetzen in die offenen Steckenden (**20**) der vorzugsweise aus Rohr bestehenden Füsse (**2**) vorgesehen ist;
c) oben von der Grundplatte (**73**) sich eine horizontal abgewinkelte Keilzunge (**74**) entgegen der axialen Erstreckung der Schaftpartie (**70**) erstreckt;
d) auf der Seite der Keilzunge (**74**) ein vertikaler Mittelsteg (**75**) T-förmig auf die Grundplatte (**73**) aufgesetzt ist, wobei der Mittelsteg (**75**) von unten an die Keilzunge (**74**) T-förmig ansetzt und unten mit der Grundplatte (**73**) endet; und
e) im angedockten Zustand die Keilzunge (**74**) in der keilförmigen Aussparung (**33**) zu liegen kommt und der vertikale Mittelsteg (**75**) in den radialen Einstich (**32**) eingefahren ist, wobei zugleich die Vorderkanten des Mittelstegs (**75**) und der Keilzunge (**74**) das in der Kavität (**30**) liegende Federelement (**35**) weiter zusammendrücken.

6. Tisch nach Anspruch 1, **dadurch gekennzeichnet, dass**
a) an der Unterseite beider Kupplungsteile (**5,6**) eine Auskehlung (**52,62**) vorhanden ist, um darin den Querschnitt des Fusses (**2**) partiell einzubetten; und
b) die zum Eingriff miteinander bestimmten Konturen (**51,61**) einerseits Keilkonturen (**51**) und andererseits dazu komplementäre Nuten **(61)** sind.

7. Tisch nach Anspruch 1 oder 6, **dadurch gekennzeichnet, dass**
a) das primäre Kupplungsteil (**5**) von sichelförmiger Gestalt ist, indem die dem sekundären Kupplungsteil (**6**) zugewandte periphere Kontaktfläche (**50**) konkav, parabelartig ausgeschnitten ist;
b) das zur Befestigung auf der Oberseite des Horizontalabschnitts (**21**) des Fusses (**2**) vorgesehene sekundäre Kupplungsteil (**6**) von komplementärer linsenförmiger Gestalt ist, mit einer dem primären Kupplungsteil (**5**) zugewandten peripheren Kontaktfläche (**60**) von konvexem, parabelartigen Zuschnitt;
c) an der konkaven Kontaktfläche (**50**) jeweils im äusseren Bereich eine Keilkontur (**51**) vorhanden ist, die sich horizontal in zentrischer Richtung erstreckt;
d) die komplementäre Kontaktfläche (**60**) mit zwei Nuten (**61**) versehen ist, wodurch bei zusammengefügter Kupplung (**4**) die Keilkonturen (**51**) formschlüssig in die Nuten (**61**) eingreifen; und
e) zum Befestigen beide Kupplungsteile (**5,6**) vorzugsweise Schraubenlöcher (**53,63**) aufweisen.

8. Tisch nach Anspruch 1, **dadurch gekennzeichnet, dass**
a) für das Übereinanderstapeln mehrerer Tische kegelähnliche Stapelzapfen (**8**) vorgesehen sind, die sich jeweils von der zugänglichen Unterseite in das sekundäre Kupplungsteil (**6**) einstecken lassen;
b) der Stapelzapfen (**8**) zum Umfassen des Querschnitts des Fusses (**2**) eine Auskehlung (**82**) sowie zum lösbaren Befestigen zwei Rasthaken (**84**) aufweist; und
c) komplementär zu den Rasthaken (**84**) das sekundäre Kupplungsteil (**6**) im Bereich der Schraubenlöcher (**63**) Eingriffskonturen (**64**) zur Verankerung der Rasthaken (**84**) besitzt.

9. Tisch nach einem der Ansprüche 1 bis 8, **dadurch gekennzeichnet, dass**
a) das Basisteil (**3**) ein im Prinzip flacher zylindrischer oder quadratischer Körper ist;
b) die aus dem primären und dem sekundären Kupplungsteil (**5,6**) zusammengesetzte Kupplung (**4**) einen im Prinzip einen flachen zylindrischen oder quadratischen Körper ergibt; und
c) das Basisteil (**3**), die Kupplung (**4**), die Steckzapfen (**7**) sowie die Stapelzapfen (**8**) im Kunststoff-Spritzverfahren herstellt sind.

10. Tisch nach einem der Ansprüche 1 bis 9, **dadurch gekennzeichnet, dass**
a) zur Verhinderung des unbeabsichtigten Lösens eines Fusses (**2**) aus der jeweiligen Kupplung (**4**) und dem Basisteil (**3**), an dessen Unterseite eine verstellbare Sicherungsscheibe (**300**) angeordnet ist;
b) die Sicherungsscheibe (**300**) komplementär zu den radialen Einstichen (**32**) am Basisteil (**3**) Einbuchtungen (**302**) aufweist;
c) in einer definierten, blockierenden Drehstellung der Sicherungsscheibe (**300**) deren Einbuchtungen (**302**) nicht im Bereich der Einstiche (**32**) zu liegen kommen, wodurch das tiefere Einschieben von Steckzapfen (**7**) in den jeweiligen Einstich (**32**) unmöglich ist und sich damit die jeweilige Kupplung (**4;5,6**) nicht trennen lässt; und
d) in einer anderen definierten, offenen Drehstellung der Sicherungsscheibe (**300**) deren Einbuchtungen (**302**) im Bereich der Einstiche (**32**) zu liegen kommen, wodurch das tiefere Einschieben von Steckzapfen (**7**) in den jeweiligen Einstich (**32**) möglich ist und sich damit die jeweilige Kupplung (**4;5,6**) trennen lässt.

## Claims

1. Table with a securing device and rod-shaped legs (**2**), whereas the table having a table top (**1**), and:
a) the legs (**2**) being fastened to the lower side (**10**) of the table top (**1**);
b) the legs (**2**) comprising a first section (**21**) running under the table top (**1**) and a second section (**22**) which is angled away from the first section and at least in principle extends vertically to the floor;
c) a base part (**3**) which contains at least one spring element (**35**) being intended for fastening to the lower side (**10**) of the table top (1);
d) a respective primary coupling part (**5**) being fastened under the table top (**1**), in the direction of extent of each first section (**21**) of the legs (**2**);
e) a secondary coupling part (**6**) being fastened on each first section (**21**) and forming a coupling (**4**) together with the associated primary coupling part (**5**), whereas both coupling parts (**5,6**) having contours (**51,61**) which are complementary to each other in a form-fitting manner, **characterised in that**
f) the secondary coupling part (**6**) is mounted upstream of the primary coupling part (**5**) in the direction of the base part (3);
g) the base part (**3**) is fastened centrally to the lower side (**10**) of the table top (**1**);
h) on the first section (**21**) of each leg (**2**) is a plug-in end (**20**) which is intended for the releasable docking to the base part (**3**);
i) the spring element (**35**) is intended for acting on the plug-in end (**20**) in the direction of the respective primary coupling part (**5**); and
j) both coupling parts (**5,6**) have contours (**51,61**) which are complementary to each other in a form-fitting manner and are intended to come into engagement with each other when the plug-in end (**20**) is docked onto the base part (**3**).

2. Table according to Claim 1, **characterised in that**
a) at least three, preferably four legs (**2**), support the table top (**1**);
b) the first sections (**21**) of the legs (**2**) run at least essentially horizontally under the table top (**1**);
c) the base part (**3**) receives at least three, preferably four legs (**2**), in a manner such that they are docked; and
d) at the plug-in end (**20**) there is a plug-in pin (**7**) with a head portion (**72**) for docking to the base part (**3**).

3. Table according to Claim 1 or 2, **characterised in that**
a) the base part (**3**) has, corresponding to the number of legs (**2**) provided, a corresponding number of cavities (**30**) which are aligned with the converging plug-in ends (**20**);
b) the cavities (**30**) are initially entirely open upwards, but the upper side of the base part (**3**) being covered by the table top (**1**) after assembly;
c) the periphery of each cavity (**30**) is partially closed by an outer wall (**31**) which, however, has a radial recess (**32**) and a cutout (**33**) placed on the upper side of the base part (**3**);
d) the cutout (**33**) is wedge-shaped and narrows in the direction of the centre of the base part (**3**); and
e) in each cavity (**30**) is situated a helical spring (**35**) which is supported with prestress against the outer wall (**31**).

4. Table according to Claim 3, **characterised in that**
a) the base part (**3**) has four cavities (**30**) situated in a cross-shaped manner with respect to one another; and
b) screw holes (**34**) are preferably provided on the base part (**3**) for fastening the base part (**3**) to the table top (**1**).

5. Table according to Claim 2, **characterised in that**
a) the head portion (**72**) of each plug-in pin (**7**) sitting in the plug-in ends (**20**) of the legs (**2**) has a base plate (**73**) which vertically closes its stem part (**70**) and protrudes beyond the upper side of the stem part (**70**);
b) the stem part (**70**), which is provided with a surface profiling (**71**), is provided for insertion into the open plug-in ends (**20**) of the legs (**2**) which are preferably composed of a tube;
c) a horizontally angled-away wedge-shaped tongue (**74**) extends upwards from the base plate (**73**) counter to the axial extent of the stem part (**70**);
d) a vertical central web (**75**) is placed in a T-shaped manner onto the base plate (**73**) on the side of the wedge-shaped tongue (**74**), the central web (**75**) fitting in a T-shaped manner from below onto the wedge-shaped tongue (**74**) and ending at the bottom with the base plate (**73**); and
e) in the docked state the wedge-shaped tongue (**74**) comes to lie in the wedge-shaped cutout (**33**) and the vertical central web (**75**) is driven into the radial recess (**32**), the front edges of the central web (**75**) and of the wedge-shaped tongue (**74**) at the same time further compressing the spring element (**35**) lying in the cavity (**30**).

6. Table according to Claim 1, **characterised in that**
a) there is a channel (**52,62**) on the lower side of both coupling parts (**5,6**) in order to partially embed the cross section of the leg (**2**) therein; and
b) the contours (**51,61**) intended for engagement with each other are, on the one hand, wedge-shaped contours (**51**) and, on the other hand, grooves (**61**) which are complementary thereto.

7. Table according to Claim 1 or 6, **characterised in that**
a) the primary coupling part (**5**) is of sickle-shaped design by the peripheral contact surface (**50**) facing the secondary coupling part (**6**) being cut out concavely, in the manner of a parabola;
b) the secondary coupling part (**6**) provided for fastening on the upper side of the horizontal section (**21**) of the leg (**2**) is of complementary, lenticular design, with a peripheral contact surface (**60**) of a convex blank in the manner of a parabola facing the primary coupling part (**5**);
c) on the concave contact surface (**50**), in each case in the outer region, there is a wedge-shaped contour (**51**) which extends horizontally in the central direction;
d) the complementary contact surface (**60**) is provided with two grooves (61), as a result of which, when the coupling (**4**) is joined together, the wedge-shaped contours (**51**) engage in a form-fitting manner in the grooves (**61**); and
e) for the fastening, both coupling parts (**5,6**) preferably have screw holes (**53,63**).

8. Table according to Claim 1, **characterised in that**
a) for the stacking of a plurality of tables one above another, cone-like stacking pins (**8**) are provided and can be plugged into the secondary coupling part (**6**) in each case from the accessible lower side;
b) the stacking pin (**8**) has a channel (**82**) for grasping the cross section of the leg (**2**) and two latching hooks (**84**) for the releasable fastening; and
c) complementary to the latching hooks (**84**) the secondary coupling part (**6**) has engagement contours (**64**) in the region of the screw holes (**63**), for anchoring of the latching hooks (**84**).

9. Table according to one of the Claims 1 to 8, **characterised in that**
a) the base part (**3**) is a body which in principle is flat, cylindrical or square;
b) the coupling (**4**) assembled from the primary and the secondary coupling parts (**5,6**) produces a body which in principle is flat, cylindrical or square; and
c) the base part (**3**), the coupling (**4**), the plug-in pins (**7**) and the stacking pins (**8**) are produced by the plastic injection-moulding process.

10. Table according to one of the Claims 1 to 9, **characterised in that**
a) in order to prevent the unintentional release of a leg (**2**) from the respective coupling (**4**) and the base part (**3**), an adjustable securing disc (**300**) is arranged on the lower side of the said base part;
b) the securing disc (**300**) has indentations (**302**) which are complementary to the radial recesses (**32**) on the base part (**3**);
c) in a defined, blocking rotational position of the securing disc (**300**), the indentations (**302**) thereof do not come to lie in the region of the recesses (**32**), as a result of which the deeper pushing of plug-in pins (**7**) into the respective recess (**32**) is impossible and therefore the respective coupling (**4;5,6**) cannot be separated; and
d) in another defined, open rotational position of the securing disc (**300**), the indentations (**302**) thereof come to lie in the region of the recesses (**32**), as a result of which the deeper pushing of plug-in pins (**7**) into the respective recess (**32**) is possible and therefore the respective coupling (**4;5,6**) can be separated.

## Revendications

1. Table avec une fixation ainsi que des pieds (**2**) en forme de tiges, tandis que la table présente un plateau (**1**), et:
a) les pieds (**2**) sont fixés à la face inférieure (**10**) du plateau (**1**);
b) les pieds (**2**) consistent chacun en un premier segment (**21**) qui court en dessous du plateau (**1**) ainsi qu'en un second segment (**22**) qui part du premier en angle et, du moins en principe, descend verticalement jusqu'au sol;
c) une pièce de base (**3**) qui contient au moins un élément ressort (**35**), destinée à être fixée à la face inférieure (**10**) du plateau (**1**);
d) une pièce primaire d'accouplement (**5**) respective est fixée sous le plateau (**1**), en direction du prolongement de chaque premier segment (**21**) des pieds (**2**);
e) sur chaque premier segment (**21**) est fixée une pièce secondaire d'accouplement (**6**) qui, ensemble avec la pièce primaire d'accouplement (**5**) correspondante, forme un accouplement (**4**), tandis que les deux pièces d'accouplement (**5**,**6**) présentent des contours (**51**,**61**) réciproques qui s'emboîtent parfaitement, **caractérisées en ce que**
f) la pièce secondaire d'accouplement (**6**) se place en amont de la pièce primaire d'accouplement (**5**), en direction de la pièce de base (**3**);
g) la pièce de base (**3**) est fixée, centrée, à la face inférieure (**10**) du plateau (**1**);
h) au premier segment (**21**) de chaque pied (**2**) se trouve une extrémité enfichable (**20**) destinée à l'accouplement détachable sur la pièce de base (**3**);
i) l'élément ressort (**35**) doit agir chaque fois sur l'extrémité enfichable (**20**) en direction de chaque pièce primaire d'accouplement (**5**); et
j) les deux pièces d'accouplement (**5,6**) présentent des contours (**51,61**) réciproques, destinés à s'emboîter parfaitement quand l'extrémité enfichable (**20**) est accrochée à la pièce de base (**3**).

2. Table selon revendication 1, **caractérisée en ce que**
a) au moins trois, de préférence quatre pieds (**2**), portent le plateau (**1**);
b) les premiers segments (**21**) des pieds (**2**) courent du moins essentiellement à l'horizontale en dessous du plateau (**1**);
c) la pièce de base (**3**) reçoit au moins trois, de préférence quatre pieds (**2**) qui s'y accrochent; et
d) à l'extrémité enfichable (**20**) se trouve un tenon d'assemblage (**7**) avec une partie tête (**72**) pour accrochage sur la pièce de base (**3**).

3. Table selon revendication 1 ou 2, **caractérisée en ce que**
a) la pièce de base **(3)** comporte, selon le nombre de pieds **(2)** prévus, un nombre correspondant de cavités (**30**) orientées vers les extrémités enfichables (**20**) qui s'y rejoignent;
b) vers le haut, les cavités (**30**) sont tout d'abord entièrement ouvertes, tandis qu'après assemblage, la face supérieure de la pièce de base (**3**) est cependant recouverte par le plateau (**1**);
c) la périphérie de chaque cavité (**30**) est partiellement fermée par une paroi extérieure (**31**) qui comporte toutefois une entaille radiale (**32**) ainsi qu'une encoche (**33**) située dans la partie supérieure de la pièce de base (**3**);
d) l'encoche (**33**) est cunéiforme et se rétrécit en direction du centre de la pièce de base (**3**); et
e) dans chaque cavité (**30**) se trouve un ressort cylindrique (**35**) qui s'appuie en précontrainte contre la paroi extérieure (**31**).

4. Table selon revendication 3, **caractérisée en ce que**
a) la pièce de base **(3)** comporte quatre cavités (**30**) parallèles deux à deux, disposées en croix; et
b) pour fixer la pièce de base (**3**) au plateau (**1**) des trous à vis (**34**) sont de préférence prévus dans la pièce de base (**3**).

5. Table selon revendication 2, **caractérisée en ce que**
a) la partie tête (**72**) de chaque tenon d'assemblage (**7**) situé aux extrémités enfichables (**20**) des pieds (**2**) présente une plaque de base (**73**) verticale qui termine sa partie tige (**70**), laquelle dépasse le côté supérieur de la partie tige (**70**);
b) la partie tige (**70**) dotée d'un profilage surfacique (**71**) est destinée à être insérée dans l'extrémité enfichable (**20**) ouverte des pieds (**2**) consistant de préférence en un tube;
c) en haut de la plaque de base (**73**) une langue cunéiforme (**74**) s'avance en angle, à l'horizontale, contre le prolongement axial de la partie tige (**70**);
d) du côté de la langue cunéiforme (**74**) un entre-deux (**75**) vertical est monté sur la plaque de base (**73**) pour former un T, tandis que l'entre-deux (**75**) aboute en haut sous la langue cunéiforme (**74**) pour former un T et se termine en bas avec la plaque de base (**73**); et
e) à l'état accouplé, la langue cunéiforme (**74**) se loge dans l'encoche cunéiforme (**33**) et l'entre-deux (**75**) vertical pénètre dans l'entaille radiale (**32**), tandis que l'arête avant de l'entre-deux (**75**) et celle de la langue cunéiforme (**74**) compressent ensemble le ressort cylindrique (**35**) logé dans sa cavité (**30**).

6. Table selon revendication 1, **caractérisée en ce que**
a) à la face inférieure des deux pièces d'accouplement (**5,6**) se trouve une gorge (**52,62**) permettant d'y loger partiellement la section du pied (**2**); et
b) les contours (**51,61**) destinés à s'emboîter l'un dans l'autre sont d'une part des contours cunéiformes (**51**) et d'autre part des rainures (**61**) qui leur correspondent;

7. Table selon revendication 1 ou 6, **caractérisée en ce que**
a) la pièce primaire d'accouplement (**5**) est en forme de demi-lune pendant que la surface périphérique de contact (**50**) tournée vers la pièce secondaire (**6**) est découpée concave, de manière parabolique;
b) la pièce secondaire d'accouplement (**6**) prévue pour fixation sur la face supérieure du segment horizontal (**21**) du pied (**2**) est de forme complémentaire, semblable à une lentille, avec une surface périphérique de contact (**60**) de coupe convexe, de type parabolique, tournée vers la pièce primaire d'accouplement (**5**);
c) à la surface de contact (**50**) concave se trouve chaque fois, en zone extérieure, un contour cunéiforme (**51**) qui s'avance à l'horizontale en direction centrale;
d) la surface de contact (**60**) complémentaire est pourvue de deux rainures (**61**), tandis que, quand l'accouplement (**4**) est réalisé, les contours cunéiformes (**51**) sont parfaitement emboîtés dans les rainures (**61**); et
e) pour la fixation, les deux pièces d'accouplement (**5**,**6**) présentent de préférence des trous à vis (**53**,**63**).

8. Table selon revendication 1, **caractérisée en ce que**
a) pour empiler plusieurs tables on a prévu des tenons d'empilage (**8**) quasiment coniques qui se laissent chaque fois insérer de la face inférieure accessible dans la pièce secondaire d'accouplement (**6**);
b) le tenon d'empilage (**8**) présente une gorge (**82**) pour recevoir la section du pied (**2**) ainsi que deux crochets d'attache (**84**) pour fixation détachable; et
c) en complémentarité avec les crochets d'attache (**84**), la pièce secondaire d'accouplement (**6**) possède, dans la zone des trous à vis (**63**), des contours d'accrochage (**64**) pour ancrer les crochets d'attache (**84**).

9. Table selon l'une des revendications 1 à 8, **caractérisée en ce que**
a) la pièce de base **(3)** est en principe un corps cylindrique ou quadratique;
b) l'accouplement (**4**) constitué par une pièce primaire et une pièce secondaire d'accouplement (**5,6**) résulte en principe en un corps plat cylindrique ou quadratique; et
c) la pièce de base (**3**), l'accouplement (**4**), les tenons d'assemblage (**7**), ainsi que les tenons d'empilage (**8**) sont fabriqués en matière plastique moulée par injection.

10. Table selon l'une des revendications 1 à 9, **caractérisée en ce que**
a) pour éviter le détachement intempestif d'un pied (**2**) hors de l'accouplement (**4**) respectif et de la pièce de base (**3**), une rondelle de sécurité (**300**) réglable est disposée à sa face inférieure.
b) la rondelle de sécurité (**300**) concordant avec les entailles radiales (**32**) de la pièce de base (**3**) présente des échancrures (**302**);
c) dans une position de rotation définie, bloquante, de la rondelle de sécurité (**300**) dont les échancrures (**302**) ne viennent pas se loger dans la zone des entailles (**32**), l'insertion profonde du tenon d'assemblage (**7**) dans l'entaille (**32**) correspondante est rendue impossible, et ainsi, l'accouplement respectif (**4,5,6**) ne se laisse pas détacher.
d) dans une autre position de rotation définie, ouverte, de la rondelle de sécurité (**300**) dont les échancrures (**302**) viennent se loger dans la zone des entailles (**32**), l'insertion profonde du tenon d'assemblage (**7**) dans l'entaille (**32**) est rendue possible, et ainsi, l'accouplement respectif (**4,5,6**) se laisse détacher.
